# EUROPÄISCHE PATENTSCHRIFT

(11) **EP 2 899 324 B1**
(45) Veröffentlichungstag und Bekanntmachung des Hinweises auf die Patenterteilung: **17.08.2016**
(21) Anmeldenummer: 14152486.8
(22) Anmeldetag: 24.01.2014
(51) Int. Cl.: E03F 3/04, E01C 11/22

(54) **Entwässerungsrinne mit dichtem Stoßbereich**
Seal system
Système d'étanchéification

(43) Veröffentlichungstag der Anmeldung: 29.07.2015
(73) Patentinhaber: Hauraton GmbH & Co. KG, 76437 Rastatt (DE)
(72) Erfinder: Werner, Klaus, 76571 Gaggenau (DE)
(74) Vertreter: Geitz Truckenmüller Lucht

(56) Entgegenhaltungen:
- EP-A2- 1 719 848
- DE-A1- 19 731 585
- DE-U1-202011 000 491
- US-A- 3 225 545

## Beschreibung

Die Erfindung betrifft eine Entwässerungsrinne, umfassend zwei in der Einbaulage einander benachbart angeordnete Rinnenkörper, die unter Ausbildung eines Dichtungssystems zur Abdichtung des Stoßbereichs zwischen diesen Rinnenkörpern miteinander verbunden sind, wobei die Stirnseite des einen Rinnenkörpers als Nutseite und die Stirnseite des anderen Rinnenkörpers als Federseite ausgebildet ist und diese Rinnenkörper durch eine Nut-Feder-Verbindung als erstes Arretierungselement im Stoßbereich miteinander verbunden sind und hierdurch in horizontaler Richtung, also in Richtung der Längserstreckung der Rinnenkörper, zumindest eine Auszugssicherung der Stoßverbindung zwischen den beiden Rinnenkörpern hergestellt ist.

Eine derartige Entwässerungsrinne ist aus der DE 197 31 585 A1 vorbekannt. Es handelt sich dabei ebenfalls um eine abgedichtete Verbindung zwischen zwei U-förmigen Rinnenprofilelementen.. Bei diesen Rinnen ist zwischen der Innenwand des einen Rinnenelementes und der Außenwand des anderen angrenzenden Rinnenelementes eine Dichtung angeordnet, welche sich in radialer Richtung zwischen den axial verlaufenden Dichtflächenelementen der an der Verbindung beteiligten Rinnenelemente erstreckt. Um das Problem, dass die benachbarten Rinnenelemente durch Setzungen im Erdreich in vertikaler oder seitlicher Richtung versetzt werden können und hierdurch die Dichtung zwischen den Rinnen beeinträchtigt werden kann, zu lösen, schlägt die vorbekannte Lösung vor, im oberen Bereich der Schenkel der Rinnenelemente eine Rastvorrichtung anzuordnen, die dafür sorgt, dass die Stirnseiten der an der Verbindung beteiligten Rinnenelemente in Verbindungsposition festgelegt bleiben. Dabei ist bei einer Lösung an eine der angrenzenden Stirnwände eine radial nach außen vorspringende Wand angeordnet, die in eine Aufnahmetasche an der angrenzenden Stirnwand des anderen Rinnenelementes unter Zwischenlage einer O-Ring-Dichtung eingreift. Bei einer anderen Ausführung ist die radial nach außen weisende Wand des einen Rinnenabschnitts mit einem U-förmigen Dichtungsprofil versehen, das wiederum in eine an die angrenzende Rinnenwandung angeformte Aufnahmetasche des anderen an der Verbindung beteiligten Rinnenelementes eingreift. In beiden Fällen handelt es sich hierbei um eine Sicherung der Verbindung in Längsrichtung der Erstreckung der an der Verbindung beteiligten Rinnenelemente. Im Übrigen sind die Rinnenelemente in beiden Fällen auch quer zu deren Erstreckungsrichtung durch die jeweils beschriebenen Verbindungen gesichert. Eine Sicherung der Stoßverbindung in Einbaurichtung vertikal zur Längserstreckung wird nicht durch die Verbindung der Rinnen im Stoßbereich selbst geleistet, sondern vielmehr durch eine hinreichend sichere Verankerung der beteiligten Rinnenelemente in dem jeweiligen angrenzenden Ortbeton.

Aus der EP 1 719 848 A2 ist es vorbekannt, ein Dichtungssystem zur Verbindung von zwei einander benachbart angeordneten Entwässerungsrinnen mittels eines den Stoßbereich der beteiligten Rinnen übergreifenden Anschlussmittels vorzusehen, bei dem beidseitig je eine Halteklammer des Anschlussmittels mit einer Ausformung des Stoßbereichs der jeweils angrenzenden Rinne zur Ausbildung einer formschlüssigen Verbindung derart in Eingriff gebracht wird, dass die angrenzenden Rinnenelemente in Längsrichtung miteinander verbunden sind. Im Übrigen wird mit der Ausformung und dem korrespondierenden Hakenelement im Verbindungsbereich eine Labyrinthdichtung zur Abdichtung dieser Stoßverbindung realisiert. Das Anschlussmittel besitzt ein zweites Rastmittel mit zwei Federelementen, die derart mit Rastmitteln an den beteiligten Rinnenelementen verrasten, dass hierdurch zusätzlich ein Verschieben der Rinnen in Einbaurichtung vertikal zur Längserstreckung der Rinnen verhindert wird. Die Stoßverbindung wird also letztlich durch Hinzufügung eines den Stoßbereich der beteiligten Entwässerungsrinnen übergreifenden Anschlussmittels realisiert.

Auch aus der DE 20 2011 000 491 U1 ist es vorbekannt, den Stoßbereich mittels eines zusätzlichen Aussteifungselementes zu übergreifen, wobei das Aussteifungselement im Wesentlichen aus einem ebenfalls U-förmigen und in seiner Form an die angrenzenden Rinnenkörper angepassten Wandungsabschnitt besteht. Die Wandungsabschnitte weisen ferner wenigstens einseitig, vorzugsweise aber beidseitig, Anschlussmittel auf, mit deren Hilfe das Aussteifungselement mit den an der Stoßverbindung beteiligten Rinnenkörpern verbunden werden kann.

Eine im Stoßbereich abgedichtete Entwässerungsrinne ist auch aus der deutschen Patentschrift DE 195 20 801 C1 vorbekannt. Alternativ können die Rinnenelemente auch im Stoßbereich durch ein die Rinnen im Stoßbereich jeweils untergreifendes Anschlusselement miteinander verbunden sein, wobei das Anschlusselement unter Zwischenlage eines Dichtungselementes mit den beiden stirnseitigen Rinnenenden verbunden wird. Eine solche Lösung ist aus der deutschen Patentanmeldung DE 10 2005 020 753 A1 vorbekannt.

Eine weitere abgedichtete Stoßverbindung zweier Rinnenelemente ist aus der US 3,255,545 A1 vorbekannt. Auch hier werden zwei Rinnenelemente durch eine an sich bekannte Nut-Feder-Verbindung im Stoßbereich unter Zwischenlage einer Dichtung miteinander verbunden und die entsprechende Stoßverbindung durch eine im Zargenbereich der Rinne ausgebildete Schraubverbindung in Längsrichtung der Rinnen gesichert. Hierzu übergreift das oberseitig an die Rinnenwandung der einen Rinne angeformte Zargenelement die Oberkante der Rinnenwandungen der jeweils angrenzenden Rinne, sodass dieser Zargenüberstand der einen Rinne mit der Rinnenwandung der angrenzenden Rinne verschraubt werden kann. Hierdurch ist eine Sicherung der Rinnen in der Verbindungsposition in Richtung der Längserstreckung der an der Verbindung beteiligten Rinnen verwirklicht. Eine Sicherung der Verbindung quer zur Längserstreckung der beteiligten Rinnen ist nicht ersichtlich.

Abermals in alternativer Ausgestaltung gemäß der DE 93 19 836 U1 können einstückig hergestellte Entwässerungsrinnen auch dadurch miteinander verbunden werden, dass in ihrem Stoßbereich spezielle Laschenteile angeformt sind, die als das jeweils andere Rinnenende aufnehmende Verbindungsschuhe ausgebildet sind, so dass die Rinnenenden erneut unter Zwischenlage eines Dichtungselementes miteinander verbindbar sind.

Grundsätzlich werden derartige Entwässerungsrinnen wahlweise aus Beton, Stahl, Kunststoff, Faserbeton oder Polyesterbeton hergestellt und zur Entwässerung von Straßen, Plätzen, Lagerflächen oder Verkehrsflächen eingesetzt. Zumeist weisen derartige Entwässerungsrinnen Nut- und Federsysteme auf, die beim Verlegen ineinandergreifen und vor allem als Einbauhilfe der Rinnen dienen. Eine automatische Abdichtung ist mit diesen Verbindungen in aller Regel nicht hergestellt. Will man für eine effiziente Abdichtung der Rinnen im Stoßbereich sorgen, so sind gesonderte Dichtungsmaßnahmen erforderlich. Hierbei werden, wie vorstehend erläutert, entweder nachträglich Dichtungsmassen in vorbereitete Nuten eingebracht oder zusätzliche Anschlusselemente als Dichtungsmuffen eingesetzt.

Alle genannten nachträglichen oder zusätzlichen Baumaßnahmen sind jeweils mit zusätzlichen Kosten verbunden und werden daher nur in Ausnahmefällen oder zumindest selten verbaut. Dies liegt nicht zuletzt daran, dass die gängigen DIN-Normen sowie die europäische Norm EN 1433, betreffend Entwässerungsrinnen für Verkehrsflächen regelmäßig eine Dichtigkeitsprüfung für die eingesetzten Rinnenkörper als solche verlangt aber keine Vorschriften bezüglich der Verbindung zwischen den einzelnen Rinnenabschnitten vorsieht.

Ausgehend von diesem Stand der Technik liegt der Erfindung die Aufgabe zu Grunde, die Stoßverbindung zwischen den an dieser Verbindung beteiligten Rinnenkörpern so zu gestalten, dass direkt beim Verlegen der Rinnenkörper selbsttätig, d.h. ohne zusätzlichen nachträglichen Dichtungsaufwand oder nachträglich anzubringende Elemente, eine dichte Stoßverbindung und zwar über den gesamten Umfang der stirnseitigen Verbindung der beteiligten Rinnenkörper hergestellt ist.

Die Lösung dieser Aufgabe gelingt mittels einer Entwässerungsrinne umfassend zwei in der Einbaulage einander benachbart angeordnete, jeweils einteilige Rinnenkörper mit den Merkmalen des geltenden Anspruchs 1. Vorteilhafte Ausgestaltungen und Weiterbildungen dieser Erfindung können den abhängigen Ansprüchen 2 bis 6 entnommen werden.

Zusätzlich zu der vorbekannten Nut-Feder-Verbindung, die üblicherweise lediglich eine Auszugssicherung der Stoßverbindung in Richtung der sich längs erstreckenden Rinnenkörper bewirkt, sieht die erfindungsgemäße Lösung ein Zusammenwirken eines zusätzlichen Rastelementes auf der Federseite mit einem zusätzlichen komplementären Halteelement auf der Nutseite vor, derart, dass hierdurch eine Sicherung der Nut-Feder-Verbindung auch vertikal zur Längserstreckung der verbundenen Rinnenkörper bewirkt wird und diese somit gegen eine Verschiebung nach oben oder unten gegeneinander in Verbindung mit einer Aufhebung der durch die Verbindung bewirkten Dichtung verhindert ist. Außerdem sorgt ein drittes Arretierungselement bei der erfindungsgemäßen Lösung dafür, dass auch die Verbindung quer zur Längserstreckung der beiden Rinnenkörper gesichert ist und diese somit auch in dieser Richtung aneinander gepresst werden, so dass die Dichtung in allen drei Achsen ihrer räumlichen Erstreckung gesichert und derart angepresst ist, dass eine verdichte Verbindung zwischen den beteiligten Rinnenkörpern hergestellt ist.

Dabei ist es für den Gegenstand der Erfindung unerheblich, ob das Rastelement auf der Feder- oder der Nutseite bzw. das komplementäre Halteelement auf der Nut- bzw. Federseite der Stoßverbindung angeordnet sind. Sämtliche genannten Ausführungen sind als Bestandteil der Erfindung sowie als gleichwirkend anzusehen.

Außerdem kann die Dichtheit der erfindungsgemäßen Nut-Feder-Verbindung dadurch noch weiter verbessert werden, dass die Verbindung der beteiligten Entwässerungsrinnen unter Zwischenlage eines Dichtungsprofils hergestellt wird.

In dieser Verbindung greift das Rastelement auf der Nut- oder Federseite der Stoßverbindung zur Ausbildung der Stoßverbindung in eine korrespondierende Ausnehmung auf der Feder- oder Nutseite des jeweils anderen Rinnenkörpers ein, so dass hierdurch eine Sicherung der Verbindung in vertikaler Richtung zur Längserstreckung der beteiligten Rinnenkörper hergestellt ist.

In zusätzlicher oder alternativer Ausgestaltung können auf der Nut- oder Federseite ein oder mehrere Sägezahnflächen auf der Außen- bzw. Innenseite der Nut- bzw. der Federseite des einen Rinnenkörpers angeformt sein und gleichzeitig auf der Feder- oder Nutseite des jeweils anderen Rinnenkörpers korrespondierende, jeweils komplementäre weitere Sägezahnflächen zur Ausbildung einer Rastverbindung im Stoßbereich der beteiligten Rinnenkörper und hierdurch eine Sicherung der Stoßverbindung vertikal zur Längserstreckung der verbundenen Rinnenkörper hergestellt sein.

In bevorzugter Ausführung kann als Dichtung bzw. als zwischen den Rinnenkörpern eingelegtes Dichtungselement eine Moosgummi- oder moosgummiähnliche Profildichtung eingesetzt werden.

In besonders vorteilhafter Ausgestaltung kann die erfindungsgemäße Lösung in Verbindung mit Kunststoffrinnen eingesetzt werden, die in einem Spritzgussverfahren hergestellt werden. Dabei können die erfindungsgemäßen Verbindungselemente zu der ohnehin bestehenden Nut-Feder-Verbindung, also das zusätzliche Rastelement und das hierzu komplementäre Halteelement und/oder auch das weitere Arretierungselement direkt bei der Herstellung der Rinnenkörper bei dem in diesem Zusammenhang eingesetzten Werkzeug berücksichtigt werden, dass durch die zusätzlichen Verbindungselemente keine oder so gut wie keine zusätzlichen Produktionskosten verursacht sind. Allenfalls muss zusätzlich die vorstehend erwähnte Profildichtung noch nachträglich eingearbeitet werden, was allerdings auch im Rahmen eines automatisierten Fertigungsschrittes sehr kostengünstig realisierbar ist.

Dabei kann die erfindungsgemäße Lösung selbstverständlich auch in Verbindung mit Rinnenkörpern realisiert werden, die aus nicht nachgebenden Werkstoffen, insbesondere aus Beton oder Polyesterbeton hergestellt sind, wobei in diesem Falle die zusätzlichen Verbindungselemente mittels im Nut- und/oder Federbereich zusätzlich innen- und/oder außenseitig aufgebrachter Kunststoffinlays kostengünstig realisierbar sind.

Die Erfindung wird nachstehend anhand der in der Zeichnung dargestellten Ausführungsbeispiele beispielhaft näher erläutert, ohne dass dabei die Erfindung auf die Ausführungsbeispiele beschränkt bleibt.

Es zeigen:
- Figur 1: Eine geöffnete Stoßverbindung zwischen zwei Rinnenkörpern in einer perspektivischen Ansicht,
- Figur 2: eine vergrößerte Detailansicht, der in Figur 1 gezeigten Stoßverbindung in geschlossenem Zustand,
- Figur 3: eine in Figur 2 mit III-III bezeichnete Schnittansicht der in Figur 2 gezeigten geschlossenen Stoßverbindung in vergrößerter Darstellung,
- Figur 4: eine in Figur 2 mit IV-IV bezeichnete Querschnittsansicht der geschlossenen Stoßverbindung in vergrößerter Darstellung,
- Figur 5: eine in Figur 2 mit V-V bezeichnete weitere Längsschnittansicht der geschlossenen Stoßverbindung,
- Figur 6: eine alternative oder zusätzliche Ausgestaltung einer geöffneten Stoßverbindung zwischen zwei Rinnenkörpern in einer perspektivischen Ansicht,
- Figur 7: a) bis d): Die in Figur 6 gezeigte Stoßverbindung in einer Seitenansicht in den unterschiedlichen Stufen der Ausbildung der Verbindung von einer geöffneten Verbindung bis hin zu einer geschlossenen Stoßverbindung,
- Figur 8: die in Figur 7d) mit VIII-VIII bezeichnete Querschnittansicht in einer vergrößerten Detailansicht und
- Figur 9: die in Figur 7d) mit IIX-IX bezeichnete Längsschnittansicht in einer vergrößerten Detailansicht.

Figur 1 zeigt in einer perspektivischen Ansicht eine geöffnete Stoßverbindung zwischen zwei Rinnenkörpern 1, 2, wobei der eine Rinnenkörper 1 im Stoßbereich als Nutseite ausgebildet ist, während der andere Rinnenkörper 2 im Stoßbereich als Federseite ausgebildet ist. Hierzu weist der eine Rinnenkörper 1 einen in Richtung des angrenzenden anderen Rinnenkörpers 2 vorspringenden, über das gesamte Profil des einen Rinnenkörpers 1 umlaufenden Nutsteg 3 auf, während der andere Rinnenkörper 2 einen ebenfalls über das gesamte Rinnenprofil in Richtung des einen Rinnenkörpers 1 vorspringenden Federsteg 4 aufweist.

Dabei ist der Federsteg 4 mit einer umlaufenden vorspringenden Kante 5 versehen, die beim Zusammenfügen der beiden Rinnenkörper 1 und 2 in eine korrespondierende umlaufende Nut 6 des Nutstegs 3 eingreift. Bei geschlossener Nut-Feder-Verbindung ist eine Auszugssicherung der Stoßverbindung in Längsrichtung der beiden miteinander verbundenen Rinnenkörper 1, 2 bewirkt. Zusätzlich sind an den Federsteg 4 am Außenumfang über den Außenumfang zwei vorspringende Rastelemente 7 angeformt, die mit zwei mit den Rastelementen 7 korrespondierenden Ausnehmungen 8 des Nutstegs 3 derart in Eingriff bringbar sind, dass eine zusätzliche Sicherung der Stoßverbindung der beiden beteiligten Rinnenkörper 1, 2 vertikal zur Längserstreckung der beiden Rinnenkörper 1, 2 bewirkt ist.

Im Übrigen ist im Bereich der Zarge stirnseitig auf beiden Seiten beabstandet von dem Außenumfang des Federstegs 4 je ein Haltezapfen 10 angeformt. Bei geschlossener Stoßverbindung übergreift der Haltezapfen 10 auf beiden Seiten den Außenumfang des Nutstegs 3 und presst diesen somit an den innenliegenden Federsteg 4 an und stellt somit überdies eine Sicherung der Verbindung quer zur Längserstreckung der beteiligten Rinnenkörper 1 und 2 sicher.

Figur 2 zeigt die geschlossene Stoßverbindung in einer Seitenansicht. Der in Figur 2 bezeichnete Längsschnitt durch die geschlossene Stoßverbindung der beiden beteiligten Rinnenkörper 1 und 2. Gemäß der vergrößerten Darstellung in Figur 3 übergreift in der geschlossenen Stellung der Haltezapfen 10 den Nutsteg 3 und drückt ihn an den angrenzenden Federsteg 4 und arretiert ihn somit in seiner Position quer zur Längserstreckung der beiden beteiligten Rinnenkörper 1 und 2. Dabei greift in dieser geschlossenen Verbindung das über den Außenumfang des Federstegs 4 vorspringende Rastelement 7 in eine entsprechende Ausnehmung 8 des Nutstegs 3 des einen Rinnenkörpers 1.

In einer in Figur 2 mit III-III bezeichneten vergrößerten Längsschnittansicht zeigt Figur 3, wie der Haltezapfen 10 den in der Verbindungslage außenliegenden Nutsteg 3 übergreift und an den angrenzenden Außenumfang des Federstegs 4 anpresst. Wie ebenfalls aus dieser Ansicht ersichtlich, greift dabei das Rastelement 7, das über den Federsteg 4 vorspringt, in eine Ausnehmung 8 des angrenzenden Nutstegs 3 ein und sichert hierdurch die Stoßverbindung in vertikaler Richtung zur Längserstreckung der beteiligten Rinnenkörper 1, 2.

In einer ebenfalls vergrößerten und in Figur 2 mit IV-IV bezeichneten Querschnittansicht, die in Figur 4 dargestellt ist, ist erneut ersichtlich, wie das über den Federsteg 4 vorspringende Rastelement 7 in die Ausnehmung 8 des Nutstegs 3 eingreift. Außerdem zeigt diese Ansicht, wie die umlaufende Kante 5 des Federstegs 4 in die korrespondierende Nut 6 des Nutstegs 3 eingreift.

Figur 5 zeigt in einer ebenfalls vergrößerten Ansicht den in Figur 2 mit V-V bezeichneten Längsschnitt. In dieser Ansicht ist insbesondere gut ersichtlich, wie die umlaufende Kante 5, die über den Außenumfang des Federstegs 4 vorspringt in die umlaufende Nut 6 des Federstegs 4 eingreift, so dass in der Verbindungslage der beteiligten Rinnenkörper 1, 2 eine Auszugssicherung der Rinnenkörper 1, 2 in Richtung von deren Längserstreckung gegeben ist. Außerdem zeigt die Ansicht gemäß Figur 5 den an den Nutsteg 3 angeformten Haltezapfen 10.

In den Figuren 1 bis 5 ist also eine Verbindung von zwei Rinnenkörpern 1, 2 dargestellt, die letztlich in alle drei Raumachsen gesichert ist, nämlich zum einen durch die Nut-Feder-Verbindung, die durch die umlaufende Kante 5, die in die umlaufende Nut 6 eingreift hergestellt wird, sowie durch das in die Ausnehmung 8 eingreifende Rastelement 7 sowie durch die Sicherung des in der Verbindungslage den Federsteg 4 übergreifenden Nutsteg 3 in seiner Verbindungslage sichernden Haltezapfen 10. Zusätzlich kann in die umlaufende Nut 6 eine übliche Profildichtung, die in den Figuren 1 bis 5 nicht weiter dargestellt ist, eingelegt sein und hierdurch eine weiter verbesserte Abdichtung der Stoßverbindung hergestellt sein.

Eine alternative Ausgestaltung der vorstehend beschriebenen Stoßverbindung zwischen den beiden Rinnenkörpern 1 und 2 ist in einer perspektivischen Ansicht in Figur 6 sowie in den nachfolgenden Figuren 7 bis 9 gezeigt. Dabei sind identische Elemente dieser Verbindung mit identischen Bezugszeichen bezeichnet. Dementsprechend ist auch hier der eine Rinnenkörper 1 mit einem in Richtung des anderen Rinnenkörpers 2 vorspringenden Nutsteg 3 versehen, in den bestimmungsgemäß ein Federsteg 4 des angrenzenden Rinnenkörpers 2 derart eingreift, dass die über den Federsteg 4 vorspringende umlaufende Kante 5, vorzugsweise unter Zwischenlage einer in Figur 6 nicht weiter dargestellten Dichtung, in die Nut 6 des Nutstegs 3 eingreift.

In der Verbindungslage der beiden Rinnenkörper 1, 2 übergreift erneut beidseitig jeweils ein Haltezapfen 10 die Oberkante des den Federsteg 4 umgreifenden Nutstegs 3 und drückt diesen in der Verbindungslage an den innenliegenden Federsteg 4.

Zusätzlich sind an der Außenseite des Federstegs 4 zwei mit einer entsprechenden Profilierung versehene, Sägezahnelemente 11, das mit zwei korrespondierenden weiteren Sägezahnelementen 12 des Nutstegs 3 derart zusammenwirkt, dass die korrespondierenden Profilierungen der Sägezahnelemente 11 und 12 derart ineinander geschoben werden, dass bei geschlossener Verbindung eine Lösung der Verbindung vertikal zur Längserstreckung der beteiligten Rinnenkörper 1 und 2 wirksam verhindert ist. Durch das Zusammenwirken der beiden Sägezahnelemente 11 und 12 wird darüber hinaus in vertikaler Richtung ein zusätzlicher Anpressdruck zwischen den beteiligten Rinnenkörpern 1 und 2 hergestellt, der für eine weitere Abdichtung der Stoßverbindung zwischen den beiden Rinnenkörpern 1 und 2 sorgt.

Die vorstehend beschriebene Stoßverbindung ist von ihrer Offenlage bis zu ihrer Schließlage in den Figuren 7a) bis 7d) in einer ausschnittsweise wiedergegebenen Seitenansicht dargestellt. Dabei zeigt Figur 7a) eine vollständig geöffnete Verbindung in einer Situation, in der die beiden Rinnenkörper 1 und 2 in vertikaler Richtung mehr oder minder noch vollständig gegeneinander versetzt angeordnet sind, wobei in dieser Position, die beiden Sägezahnelemente 11 und 12 noch in keinerlei Wechselwirkung stehen. Im Übrigen ist in dieser Situation auch noch nicht die umlaufende Kante 5 in Eingriff mit der umlaufenden Nut 6 des einen Rinnenkörpers 1. In der Einbausituation gemäß Figur 7b) ist über die umlaufende Kante 5 und die umlaufende Nut 6 bereits ein erster Eingriff der beiden zu verbindenden Rinnenkörper 1 und 2 hergestellt, wobei die beiden Sägezahnelemente 11 und 12 zwar bereits aneinander angrenzen aber noch nicht in Eingriff miteinander sind.

In Figur 7c) ist die Stoßverbindung zwischen den beteiligten Rinnenkörpern 1 und 2 weitgehend geschlossen und die beiden Sägezahnelemente 11 und 12 nahezu vollständig miteinander verzahnt. Im Übrigen beginnt die Oberkante des den Federsteg 4 übergreifenden Nutstegs 3 mit dem in der Verbindungslage den Nutsteg 3 übergreifenden und anpressenden Haltezapfen 10 in Eingriff zu geraten. Figur 7c) zeigt schließlich die vollständig geschlossene Stoßverbindung zwischen den beteiligten Rinnenkörpern 1 und 2, wobei in dieser Situation die beteiligten Sägezahnelemente 11 und 12 einander vollständig überdecken und somit miteinander in Eingriff stehen. In dieser Position drückt der Haltezapfen 10 dem Federsteg 4 übergreifenden Nutsteg 3 an den Federsteg 4 an und erhöht somit den Anpressdruck der dichten Verbindung auch in Querrichtung zur Längserstreckung der beteiligten Rinnenkörper 1 und 2.

Figur 8 zeigt die geschlossene Stoßverbindung gemäß Figur 7d) in einer in Figur 7d) mit VIII VIII bezeichneten Längsschnitt. In dieser Position übergreift, wie bereits erwähnt, der mit dem anderen Rinnenkörper 2 im Zargenbereich verbundene Haltezapfen 10 beidseitig den außenseitig den Federsteg 4 übergreifenden Nutsteg 3.

Darüber hinaus ist die geschlossene Stoßverbindung gemäß Figur 7d) auch in dem in Figur 7d) mit IX IX bezeichneten Querschnittansicht dargestellt. Wie aus der Querschnittansicht ersichtlich, greift die umlaufende Kante 5 des Federstegs 4 in die umlaufende Nut 6 des Nutstegs 3, während gleichzeitig die ebenfalls an der Verbindung beteiligten Sägezahnelemente 11, 12 die Verbindung in einer Richtung vertikal zur Längserstreckung der beteiligten Rinnenkörper 1 und 2 sichern. Auch hier kann die Dichtheit der Verbindung dadurch gesteigert sein, dass in die umlaufende Nut 6 ein Dichtungsprofil, das in der Zeichnung nicht weiter dargestellt ist, eingelegt ist und durch den beschriebenen Anpressdruck der Verbindung eine zumindest weitgehend vollständige Abdichtung der Stoßverbindung bewirkt wird.

Vorstehend ist somit die Ausbildung einer Stoßverbindung zwischen zwei im wesentlichen baugleichen Rinnenkörpern beschrieben, die im Unterschied zum Stand der Technik in wenigstens zwei, vorzugsweise drei denkbare einander orthogonale Bewegungsrichtungen gesichert ist und durch den hierdurch bewirkten Anpressdruck und/oder aber eine zusätzliche Abdichtung weitgehend oder vollständig abgedichtet ist, wobei zumindest im Falle der Herstellung der Rinnenkörper im Spritzguss die zusätzlichen Arretierungselemente innerhalb des Spritzgusswerkzeugs berücksichtigt werden können, so dass die verbesserte Abdichtung ohne zusätzliche Dichtungsmaßnahmen und weitgehend ohne zusätzliche Produktionskosten bewirkt werden kann. Auch im Falle von Betonrinnen kann durch entsprechende Kunststoffinlays in einfacher Weise die vorstehend erläuterte verbesserte Abdichtung erreicht werden.

### BEZUGSZEICHENLISTE

1 einer Rinnenkörper
2 anderer Rinnenkörper
3 Nutsteg
4 Federsteg
5 umlaufende Kante
6 umlaufende Nut
7 Rastelement
8 Ausnehmung
10 Haltezapfen
11 ein Sägezahnelement
12 anderes Sägezahnelement

## Patentansprüche

1. Entwässerungsrinne, umfassend zwei in der Einbaulage einander benachbart angeordnete Rinnenkörper (1, 2), die unter Ausbildung eines Dichtungssystems zur Abdichtung des Stoßbereichs zwischen diesen Rinnenkörpern (1, 2) miteinander verbunden sind, wobei die Stirnseite des einen Rinnenkörpers (1) als Nutseite und die Stirnseite des anderen Rinnenkörpers (2) als Federseite ausgebildet ist und diese Rinnenkörper (1, 2) durch eine Nut-Feder-Verbindung als erstes Arretierungselement im Stoßbereich miteinander verbunden sind und hierdurch in horizontaler Richtung, also in Richtung der Längserstreckung der Rinnenkörper (1, 2), zumindest eine Auszugssicherung der Stoßverbindung zwischen den beiden Rinnenkörpern (1, 2) hergestellt ist,
**dadurch gekennzeichnet, dass**
zusätzlich als zweites Arretierungselement wenigstens ein Rastelement (7) des anderen Rinnenkörpers (2) auf der Federseite mit wenigstens einer jeweils korrespondieren Ausnehmung (8) des einen Rinnenkörpers (1) auf der Nutseite rastend verbindbar ist und hierdurch eine Sicherung der Nut-Feder-Verbindung der beiden Rinnenkörper (1, 2) in der Einbaulage vertikal zur Längserstreckung der miteinander verbundenen Rinnenkörper (1, 2) herstellbar ist, wobei die an der Verbindung beteiligten Rinnenkörper (1, 2) mit Ihren Arretierungsmitteln (7, 8, 10) jeweils einteilig ausgebildet sind und zusätzlich ein jeweils auf beiden Seiten des anderen Rinnenkörpers (2) angeformter Haltezapfen (10), , in Einbaulage den Außenumfang des angrenzenden Rinnenkörpers übergreift und so als drittes Arretierungselement eine Sicherung der Verbindung quer zur Längserstreckung der an dieser Verbindung beteiligten Rinnenkörper (1, 2) bewirkt, wobei mittels der zweiten und dritten Arretierungselemente (7, 8, 10) ein Anpressdruck vertikal zur Längserstreckung und quer zur Längserstreckung der an der Verbindung beteiligten Rinnenkörper (1, 2) und hierdurch eine zumindest annähernd dichte Verbindung der beteiligten Rinnenkörper (1, 2) herstellbar ist.

2. Entwässerungsrinne nach Anspruch 1, **dadurch gekennzeichnet, dass** die Nut-Feder-Verbindung zwischen den beiden Rinnenkörpern (1, 2) unter Zwischenlage eines Dichtungsprofils ausgebildet ist.

3. Entwässerungsrinne nach einem der vorhergehenden Ansprüche 1 oder 2, **dadurch gekennzeichnet, dass** auf der Nut- oder Federseite ein oder mehrere Sägezahnelemente (11) auf der Außen- bzw. Innenseite der Nut- bzw. Federseite angeformt sind und auf der Feder- oder Nutseite des jeweils anderen Rinnenkörpers (2) korrespondierende, jeweils komplementäre weitere Sägezahnflächen (12) zur Ausbildung einer Rastverbindung im Stoßbereich der beteiligten Rinnenkörper (1, 2) und hierdurch eine Sicherung der Stoßverbindung vertikal zur Längserstreckung der verbundenen Rinnenkörper (1, 2) hergestellt ist.

4. Entwässerungsrinne nach Anspruch 2, **dadurch gekennzeichnet, dass** das Dichtungsprofil als eine weiche, vorzugsweise Moosgummi- oder moosgummiähnliche, Profildichtung ausgebildet ist.

5. Entwässerungsrinne nach einem oder mehreren der vorhergehenden Ansprüche, **dadurch gekennzeichnet, dass** die Rinnenkörper (1, 2) aus Kunststoff, vorzugsweise aus PP oder Recyclat, insbesondere im Spritzgussverfahren, hergestellt sind.

6. Entwässerungsrinne nach einem oder mehreren der vorhergehenden Ansprüche 1 bis 4, **dadurch gekennzeichnet, dass** die Rinnenkörper (1, 2) aus harten Werkstoffen, insbesondere aus Beton oder Polyesterbeton hergestellt sind, wobei im Stoßbereich auf der Nut- und/oder Federseite innen- und/oder außenseitig Kunststoffinlays mit den korrespondierenden Verbindungselementen gemäß den vorstehenden Ansprüchen eingearbeitet sind und mittels dieser Kunststoffinlays die Stoßverbindung der beteiligten Rinnenkörper (1, 2) hergestellt ist.

## Claims

1. A drainage channel, comprising two channel bodies (1, 2) which are arranged adjacent to each other in the installation position and which are connected to each other by forming a sealing system for sealing the abutment region between said channel bodies (2, 3), wherein the face end of the one channel body (1) is formed as a groove side and the face end of the other channel body (2) is formed as a tongue side, and said channel bodies (1) are connected to each other in the abutment region by a tongue-and-groove connection as the first locking element, and at least one retraction protection means of the abutment connection is thus produced between the two channel bodies (1, 2) in the horizontal direction, i.e. in the direction of the longitudinal extension of the channel bodies (1 2), **characterized in that** at least one locking element (7) of the other channel body (2) can be connected in a latching manner in addition as a second locking element to at least a respectively corresponding recess (8) of the one channel body (1) on the groove side, and the securing of the tongue-and-groove connection of the two channel bodies (1, 2) in the installation position vertically to the longitudinal extension of the mutually connected channel bodies (1, 2) can thus be produced, wherein the channel bodies (1 2) which are involved in the connection are respectively integrally formed with their locking means (7, 8, 10) and in addition a retaining pin (10), which is respectively integrally attached to both sides of the other channel body (2), engages in the installation position about the outer circumference of the adjacent channel body, and thus produces as the third locking element a securing of the connection transversely to the longitudinal extension of the channel bodies (1, 2) involved in said connection, wherein a pressing pressure can be produced by means of the second and third locking elements (7, 8, 10) vertically to the longitudinal extension and transversely to the longitudinal extension of the channel bodies (1, 2) involved in the connection, and an at least approximately tight connection of the involved channel bodies (1, 2) can thus be produced.

2. A drainage channel according to claim 1, **characterized in that** the tongue-and-groove connection between the two channel bodies (1, 2) is formed by interposing a sealing profile.

3. A drainage channel according to one of the preceding claims 1 or 2, **characterized in that** on the groove or tongue side one or several sawtooth elements (11) are integrally formed on the outer or inner side of the groove or tongue side, and corresponding, respectively complementary, further sawtooth areas (12) are produced on the tongue or groove side of the respective other channel body (2) for forming a latched connection in the abutment region of the involved channel bodies (1, 2), and a securing of the abutment connection vertically to the longitudinal extension of the connected channel bodies (1, 2) is thus produced.

4. A drainage channel according to claim 2, **characterized in that** the sealing profile is formed as a soft profile seal, preferably sponge rubber or sponge-rubber-like.

5. A drainage channel according to one or several of the preceding claims, **characterized in that** the channel bodies (1, 2) are made of plastic, preferably of PP or recyclate, especially by means of an injection-moulding method.

6. A drainage channel according to one or several of the preceding claims 1 to 4, **characterized in that** the channel bodies (1, 2) are made of hard materials, especially concrete or polyester concrete, wherein in the abutment region on the groove and/or tongue side plastic inlays are incorporated on the inside and/or outside with the corresponding connecting elements according to the preceding claims, and the abutment connection of the involved channel bodies (1, 2) is produced by means of said plastic inlays.

## Revendications

1. Rigole de drainage, comprenant deux corps de rigole (1, 2) disposés à proximité l'un de l'autre dans la position de montage, qui sont assemblés l'un à l'autre en formant un système d'étanchéité pour l'étanchéité de la zone d'aboutement entre ces corps de rigole (1, 2), la face d'extrémité d'un corps de rigole (1) étant conformée comme un côté de rainure et la face d'extrémité de l'autre corps de rigole (2) comme un côté de languette et ces corps de rigole (1, 2) étant reliés entre eux par un assemblage à rainure et languette formant un premier élément de blocage dans la zone d'aboutement et créant dans le sens horizontal, autrement dit dans le sens de l'étendue longitudinale des corps de rigole (1, 2), au moins une sécurité contre l'arrachement du joint bout à bout entre les deux corps de rigole (1,2),
**caractérisée en ce qu'**au moins un élément d'emboîtement (7) de l'autre corps de rigole (2) peut en outre être assemblé par emboîtement du côté de la languette avec au moins un évidement (8) correspondant du corps de rigole (1) du côté de la rainure pour servir de deuxième élément de blocage et une sécurité de l'assemblage à rainure et languette des deux corps de rigole (1,2) dans la position de montage peut ainsi être créée verticalement par rapport à l'étendue longitudinale des corps de rigole (1, 2) reliés entre eux, les corps de rigole (1, 2) participant à l'assemblage étant chacun formés d'un seul tenant avec leurs moyens de blocage (7, 8, 10) et un goujon de maintien (10) formé des deux côtés de l'autre corps de rigole (2) passant en outre par-dessus la circonférence extérieure du corps de rigole contigu dans la position de montage et servant ainsi de troisième élément de blocage pour créer une sécurité de l'assemblage transversalement par rapport à l'étendue longitudinale des corps de rigole (1,2) participant à cet assemblage, les deuxième et troisième éléments de blocage (7, 8, 10) exerçant une pression d'appui verticalement par rapport à l'étendue longitudinale et transversalement par rapport à l'étendue longitudinale des corps de rigole (1, 2) participant à l'assemblage et pouvant créer ainsi une assemblage au moins approximativement étanche des corps de rigole (1, 2) en question.

2. Rigole de drainage selon la revendication 1, **caractérisée en ce que** l'assemblage à rainure et languette est formé entre les deux corps de rigole (1, 2) en intercalant un profilé d'étanchéité.

3. Rigole de drainage selon l'une des revendications 1 ou 2, **caractérisée en ce qu'**un ou plusieurs éléments en dent de scie (11) sont formés du côté de la rainure ou de la languette sur la face extérieure ou intérieure du côté de la rainure ou de la languette et d'autres surfaces en dents de scie (12) correspondantes et complémentaires du côté de la languette ou de la rainure de l'autre corps de rigole (2) pour former un assemblage engrené dans la région du joint bout à bout des corps de rigole (1, 2) en question et de créer ainsi une sécurité de l'assemblage verticalement par rapport à l'étendue longitudinale des corps de rigole (1, 2) assemblés.

4. Rigole de drainage selon la revendication 2, **caractérisée en ce que** le profilé d'étanchéité est conformé comme un joint profilé souple, de préférence en caoutchouc-mousse ou semblable à du caoutchouc-mousse.

5. Rigole de drainage selon une ou plusieurs des revendications précédentes, **caractérisée en ce que** les corps de rigole (1, 2) sont fabriqués en plastique, dé préférence en polypropylène ou en plastique recyclé, en particulier par moulage par injection.

6. Rigole de drainage selon une ou plusieurs des revendications 1 à 4, **caractérisée en ce que** les corps de rigole (1, 2) sont fabriqués à partir de matériaux durs, en particulier de béton ou de béton de polyester, des inserts en plastique avec des éléments d'assemblage en correspondance selon les revendications précédentes étant intégrés dans la zone d'aboutement du côté de la rainure et/ou de la languette sur la face intérieure et/ou extérieure et l'assemblage bout à bout des corps de rigole (1, 2) en question étant réalisé au moyen de ces inserts en plastique.
